# EUROPÄISCHE PATENTSCHRIFT

(11) **EP 0 459 270 B1**
(45) Veröffentlichungstag und Bekanntmachung des Hinweises auf die Patenterteilung: **21.12.1994**
(21) Anmeldenummer: 91108181.8
(22) Anmeldetag: 21.05.1991
(51) Int. Cl.: B28B 1/52, B28B 7/08

(54) **Verfahren und Vorrichtung zur Herstellung von insbesondere gewellten Faserbetonelementen**
Process and apparatus for making in particular corrugated fibrous concrete products
Procédé et dispositif pour la fabrication en particulier de produits ondulés en fibro-béton

(30) Priorität: 31.05.1990 DE 4017605
(43) Veröffentlichungstag der Anmeldung: 04.12.1991
(73) Patentinhaber: Heidelberger Zement AG, D-69120 Heidelberg (DE)
(72) Erfinder: Pachow, Ulrich, Dr.-Ing., W-8201 Thansau (DE); Mahrla, Rainer, W-8200 Rosenheim (DE); Kröger, Karl-Ernst, Dipl.-Ing., W-2253 Tönning (DE)
(74) Vertreter: Meyer-Roedern, Giso, Dr.

(56) Entgegenhaltungen:
- DE-A- 3 820 495
- DE-B- 1 264 310
- FR-A- 901 599
- GB-A- 1 056 923

## Beschreibung

Die Erfindung betrifft ein Verfahren und eine Vorrichtung zur Herstellung von insbesondere gewellten Faserbetonelementen nach dem Oberbegriff des Anspruches 1 bzw. 2.

Eine aus der GB-A-1,056,923 bekannte Vorrichtung umfaßt eine Wendeanordnung. Mittels eines unter den Formtisch fahrbaren Wagens wird eine Schalung unter den Tisch gefahren, mittels eines Greifmechanismusses ergriffen und dann gewendet, nachdem zuvor der die Schalung zur Vorrichtung fahrende Wagen unter dem Formtisch wieder herausgefahren wurde.

Nach dem Wenden wird die nunmehr umgekehrt nach oben aufliegende Schalung angehoben, um eine Bewegungsplattform mit der verformbaren Membran von dem Formtisch seitlich herauszufahren, nämlich bis unterhalb eines feststehenden und nicht verfahrbaren Transportbandes. Nachdem hierüber der noch feuchte Asbestzement auf die verfahrbare Bewegungsplattform abgelegt wurde, wird diese in den Formtisch zurückgefahren. Nunmehr wird die darüber befindliche wellenförmige Schalung abgesenkt und von unten entsprechend Rollen nach obenhin entgegengedrückt, um die wellenförmige Verformung durchzuführen. Danach wird eine erneute Wendung um 180° um eine Horizontalachse durchgeführt und ein die Schalung mit dem feuchten Asbestzement aufnehmender Wagen wieder unterhalb des Formtisches gefahren.

Während oben die seitlich verfahrbare Bewegungsplattform ein- und ausgefahren wird, kann unten eine zuvor mit feuchtem Asbest befüllte Schalung auf den Wagen übergeben und forttransportiert werden, wobei in einem zweiten Arbeitsschritt dann wieder eine leere Schalung übergeben wird.

Die gesamte Anordnung ist aber nachteilhaft und erfordert insbesondere wegen der erforderlichen seitlich verfahrbaren Bewegungsplattform einen beachtlichen Bauaufwand. Zudem kann die Effizienz und Taktfolge der entsprechend arbeitenden Vorrichtung als nicht optimal bezeichnet werden.

Aufgabe der vorliegenden Erfindung ist es ausgehend von dem eingangs genannten Stand der Technik ein verbessertes Verfahren zur Herstellung von insbesondere gewellten Faserbetonelementen sowie eine zugehörige Vorrichtung zu schaffen.

Die Aufgabe wird erfindungsgemäß bezüglich des Verfahrens entsprechend den im Anspruch 1 und bezüglich der Vorrichtung entsprechend den im Anspruch 2 angegebenen Merkmalen gelöst. Vorteilhafte Ausgestaltungen der Erfindung sind in den Unteransprüchen angegeben.

Durch die vorliegende Erfindung wird kein unbeachtlicher wesentlicher Fortschritt gegenüber dem Stand der Technik erzielt.

Zum einen ist bei der erfindungsgemäßen Vorrichtung vorgesehen, daß diese mit einem bis über den Formtisch hinweg verfahrbaren Schießband versehen ist. Damit wird erfindungsgemäß sichergestellt, daß keine, wie im Stand der Technik vorgesehene seitlich verfahrbare Bewegungsplattform notwendig ist. Denn das Schießband kann bis über den Formtisch verfahren werden und dort auf dem Formtisch selbst die noch feuchte unausgehärtete verformbare Platte ablegen.

Dies ist aber nur dann möglich, wenn ebenfalls in Abweichung zum Stand der Technik, der Formtisch selbst nicht durch eine Formschalung abgedeckt, sondern frei zugänglich ist.

Erfindungsgemäß ist deshalb auch vorgesehen, daß eine erste Übergabevorrichtung zur Übergabe einer jeweils benötigten Schalung vorgesehen ist, und zwar mit einer auf der Oberseite des Formtisches wirksamen Zuführeinrichtung. Mit anderen Worten wird die Formplatte anders als beim Stand der Technik nicht unten an den Formtisch zugeführt und dann um 180° gewendet. Es kann also über das Schießband die noch unausgehärtete Platte auf dem Formtisch abgelegt und dann von oben her der Formplatte zugeführt werden.

Dadurch wird darüber hinaus ebenfalls sichergestellt, daß lediglich auf der Unterseite des Formtisches die mit der noch auszuhärtenden Platte belegte Formschalung mittels einer weiteren Übergabeeinrichtung abgelegt werden kann. Da in diesem Falle also hier nicht zusätzlich auch noch die Schalung zugeführt werden muß, kann auch die Taktfolge gegenüber dem Stand der Technik erhöht werden (beim Stand der Technik muß auf der Unterseite einmal die mit der auszuhärtenden Betonmasse befüllte Schalung weggeführt und danach eine leere Schalung zugeführt werden).

Bei dem erfindungsgemäßen Verfahren wird die noch unausgehärtete verformbare Platte zumindest auf einer Seite mit einer Folie abgedeckt und der Oberseite des Formtisches zur Durchführung der Formgebung so zugeführt, daß die Folie gegentiberliegend zur Schalung auf dem Formtisch aufliegt.

Nachdem die mit der auszuhärtenden Betonmasse befüllten Schalungen mit der entsprechenden Folie zum Aushärten abgelegt wurden, ergibt sich dadurch der erfindungswesentliche Vorteil, daß die auszuhärtende Masse auf ihrer Unterseite durch die Schalung und auf ihrer Oberseite durch die Folie abgedeckt ist. Dieser Sandwich-Aufbau bewirkt eine Wasserdampfdichte und gegenüber dem Stand der Technik allseitig geschlossene Umhüllung, wodurch der Aushärtvorgang deutlich verbessert und eine höhere Endfestigkeit des Produktes durch optimale Nachbehandlung erreicht wird.

In einer bevorzugten Ausführungsform der Erfindung werden abweichend zum Stand der Technik nicht nur hin- und herverfahrbaren Wägen, sondern ein kontinuierlich umlaufendes Transportband benutzt.

Die Erfindung wird nachfolgend anhand von Zeichnungen näher erläutert. Dabei zeigen im einzelnen:
- Figur 1 :: eine schematische Seitendarstellung der erfindungsgemäßen Vorrichtung mit quer zur Zeichenebene verlaufendem und zu auf den Formtisch ausgerichtetem Schießband;
- Figur 2 :: eine schematische Seitendarstellung des Schießbandes im Bereich der Übergabe auf einem doppelseitigen Formtisch;
- Figur 3 :: eine schematische Stirnseitendarstellung einer Schalung.

In Figur 1 ist in schematischer Seitenansicht in der Mitte ein Formtisch 1, im konkreten ein Doppel-Welltisch 1 gezeigt, der mit entsprechendem Antrieb getaktet um seine Wendeachse 3 um jeweils 180° schrittweise gedreht werden kann.

Unterhalb des Form- oder Wendetisches 1 befindet sich ein nachfolgend auch als Querverschiebeband 5 bezeichnetes Transportband, worüber eine Form, d.h. ein Formblech oder eine Schalung 7 mit - worauf noch später eingegangen wird - belegter noch auszuhärtender, aber in die endgültige Form bereits gebrachter Platte 9 bis zu einer Übergabe- und Stapeleinrichtung 10 gebracht werden kann, die im gezeigten Ausführungsbeispiel aus einem Hydraulikgreifer 11 und einem Hydraulikheber 13 besteht.

Schließlich ist noch eine weitere Hebe- und Zuführeinrichtung 15 vorgesehen, mittels derer auf einer Palette 17 bereitgestellte Schalungen 7 mit einem Sauger 19 ergriffen, angehoben und zum Formtisch 1 weitertransportert werden können.

Schließlich ist in Figur 1 schematisch angedeutet, daß die Übergabe- und Stapeleinrichtung 10, wie die Hebe- und Zuführeinrichtung 15, über eine Trageinrichtung 21 miteinander verbunden sind und über eine Betätigungseinrichtung 23 gemeinsam verfahren werden können.

In Figur 2 ist schematisch ein Beschleunigungsband 25 und ein nachfolgendes Schießband 27 gezeigt, welches mit seinem in Transportrichtung vorlaufenden Ende 27' bis zum hinteren Ende des Formtisches 1 vor und dann wieder langsam rückverfahrbar ist, wobei die Umlenkrollen 29 gemeinsam vor- bzw. rückbewegt werden. Nachfolgend wird auf die Funktionsweise näher eingegangen.

In einer im Detail nicht weiter dargestellten Fertigungsstraße können beispielsweise kontinuierlich feuchte, d.h. noch unausgehärtete formbare Faserbetonelemente mit nur geringer Grünstandfestigkeit hergestellt werden, deren Breite bereits einer vorgewählten Breite entspricht und die über eine nicht näher dargestellte Trenneinrichtung in ihrer Länge auf ein gewünschtes Maß abgelängt werden können. Die so separierten unausgehärteten Platten 9 werden über ein Beschleunigungsband voneinander separiert und dem in Figur 2 dargestellten Schießband zugeführt, durch dessen umlaufendes Transportband 27'' die erwähnten Platten 9 einzeln weitertransportiert werden.

Damit die noch feuchten und unausgehärteten Platten 9 auf dem Transportband 27'' des Schießbandes 27 wie aber auch den vorausgehenden Transport- oder Beschleunigungsbändern nicht anhaften, sind die noch unausgehärteten Platten 9 mit einer Folie 31 unterlegt, die während des gesamten Produktionsvorganges stets gemeinsam an der entsprechenden Unter- und Transportseite der Platten 9 anhaftend verbleiben.

Durch Verwendung der Folie ist das sonst übliche Entwässern der Platten nicht notwendig. Es fällt daher kein die Umwelt belastendes alkalisches Prozeßwasser an.

Zur Übergabe der erwähnten noch unausgehärteten Platte 9 mit auf der Unter- und Transportseite unterlegten Folie 31 wird das in Figur 2 dargestellte Schießband 27 mit seinem vorderen Ende bis zum Ende des Formtisches 1 vorgefahren und dann langsam so rückwärts bewegt, daß, wie in Figur 2 dargestellt ist, vom hinteren Ende bis zum vorderen Ende des Formtisches 1 über einen nur geringen Höhenversatz die noch formfähige unaushärtete Platte 9 auf dem völlig ebenen Formtisch 1 abgelegt wird. In Figur 1 ist das Schießband 27 von seinem vorderen Ende her sichtbar.

Im gezeigten Ausführungsbeispiel ist der Formtisch 1 als Well- oder sog. Onduliertisch ausgebildet, um damit schließlich gewellte Faserbetonplatten herzustellen, kurz auch Wellplatten genannt.

Ein derartiger Ondulier- oder Welltisch besteht - was bekannt und nicht Teil der Erfindung ist - aus mehreren parallel zueinander ausgerichteten Walzen- oder Bogenkörpern 33 mit einer überspannten und bei Bedarf eben spannbaren Tragbespannung 35. Nach dem Ablegen einer feuchten Platte 9 können die parallel zueinander ausgerichteten Walzen- und Bogenkörper 33 aufeinander zu bewegt werden, so daß die zum Well- und Tragtisch zugehörige und dort stets verbleibende Tragbespannung 35 zwischen den Walzen- und Bogenkörpern 33 wellenförmig durchhängt, und zwar aufgrund des Gewichtes der aufgelegten verformfähigen Platte 9. Dadurch wird die Platte 9 in die endgültige Form gebracht. Gegebenenfalls kann die Wellplatte während der Verformung auch mittels Unterdruck angesaugt werden.

Danach wird die Betätigungseinrichtung 23 und über die Trageinrichtung 21 auch die Hebe- und Zuführeinrichtung 15 so betätigt und verfahren, daß von dem Leerstapel 17 eine Schalung 7 über die dargestellte Saugeinrichtung 19 ergriffen, angehoben und bis in eine Stellung verfahren wird, bis sich die Schalung 7 direkt oberhalb der in die endgültige Form gebrachten, aber noch unausgehärteten Platte 9 über dem Formtisch 1 befindet. Danach wird durch Absenken der Hebe- und Zuführeinrichtung 15 die Schalung 7 auf die obenliegende rückwärtige Seite der Platte 9 abgelegt und über am Formtisch 1 vorhandene Arretierhalter 37 gesichert.

Danach wird der Formtisch 1 um seine Wendeachse 3 um 180° gedreht. In noch arretierter Stellung kommt also somit unten die Schalung 7 zu liegen, innerhalb derer sich die noch feuchte, aber in die endgültige Form gebrachte und vorgeformte Platte 9 im gezeigten Ausführungsbeispiel in Wellenform mit oben auf liegender Folie 31 zu liegen.

Danach werden die Arretierhalter 37 geöffnet, um die Schalung 7 mit darin befindlicher vorgeformter unausgehärteter Platte 9 und oben auf liegender Folie 31 auf die als Querverschiebeband 5 ausgebildete Transporteinrichtung zu übergeben.

Hierzu ist die als Querverschiebeband 5 ausgebildete Übergabe-Transporteinrichtung selbst noch mit einer Höhenverstelleinrichtung 5' versehen, welche zum Zeitpunkt der unmittelbarer Übergabe vom Formtisch angehoben und nach Lösen der Arretierhalter 37 in die in Figur 1 dargestellte abgesenkte Stellung wieder absenkbar ist.

Danach wird die Platte mit der Schalung 7 bis unter die Übergabe- und Stapeleinrichtung 10 verfahren.

Damit die in Figur 1 dargestellte Übergabe- und Stapeleinrichtung 10 die mit der Platte belegte Schalung 7 ergreifen kann, muß die gesamte Betätigungs- und Trageeinrichtung 23, 21 wieder in die in Figur 1 dargestellte Lage zurückverfahren werden. In dieser Lage kann die Hebe- und Zuführeinrichtung 15 wieder eine neue Schalung 7 anheben, während gleichzeitig an der Übergabe- und Stapeleinrichtung 10 mit dem Hydraulikgreifer 11 die mit der vorgeformten noch feuchten Platte 9 belegte Schalung 7 ergriffen, über den Hydraulikheber 13 angehoben und nach erneutem Verfahren der gesamten Betätigungs- und Trageinrichtung 23, 21 bis zu einem Fertigstapel 39 verfahren und in stapelnder Anordnung aufeinander abgelegt wird.

Gleichzeitig während des Ablegens am Fertigungsstapel 39 wird wieder eine neue Schalung 7 auf eine vorgeformte am Formtisch 1 liegende noch feuchte Platte 9 abgelegt.

Wie in Figur 1 dargestellt ist, wird ein Doppel-Formtisch 1, im konkreten ein Doppel-Welltisch 1 verwandt, der im Doppeltakt arbeitet. D.h., während auf der Unterseite die schon gewendete und mit der vorgeformten Platte 9 belegte Schalung 7 abgelegt wird, wird auf seiner Oberseite nach dem Streckvorgang eine neue zugeführte noch feuchte Platte 9 auf den Formtisch gelegt und in die endgültige Form gebracht, um dann bereits eine weitere Schalung 7 auf die vorgeformte Platte 9 abzulegen.

Anhand von Figur 3 soll nur schematisch gezeigt werden, daß die Schalung 7 beispielsweise in Seiten- und Längsrichtung über die eigentliche Größe der verformten Platten 9 überstehen können, und daß hier beispielsweise jeweils auf der Unterseite am Rand der Schalungen 7 an geeigneten Stellen Abstandshalter 42 vorgesehen sein können, um jeweils mehrere Schalungen 7 mit den innen belegten und endgültig in Form gebrachten Platten 9 aufeinander zu stapeln, ohne daß die Unterseite einer oberen Schalung 7 auf der darunter in einer tieferliegenden Schalung 7 befindlichen auszuhärtenden Platte aufliegt.

## Patentansprüche

1. Verfahren zur Herstellung von insbesondere gewellten Faserbetonelementen, bei dem eine noch unausgehärtete verformbare Platte (9) auf einen vorzugsweise in Form eines Wellentisches ausgebildeten Formtisch (1) abgelegt und ihre endgültige Form gebracht und in einer der gewünschten Formgebung entsprechenden Schalung (7) zum Aus- und/oder Erhärten abgelegt und gegebenenfalls gestapelt wird, wozu die auf dem Formtisch (1) abgelegte und darauf verformte unausgehärtete Platte (9) mit einer von oben her aufgelegten Schalung (7) nach Durchführung des Formvorganges mit dem Formtisch (1) gewendet und nach Durchführung der Wendung nach unten hin abgelegt wird, **dadurch gekennzeichnet**, daß die noch unausgehärtete verformbare Platte (9) eine untenliegende Folie (31) aufweist und der Oberseite des Formtisches (1) zur Durchführung der Formgebung so zugeführt wird, daß die Folie auf dem Formtisch (1) aufliegt.

2. Vorrichtung insbesondere zur Durchführung des Verfahrens nach Anspruch 1 mit den folgenden Merkmalen:
- mit einem Formtisch (1),
- auf welchem obenliegend eine noch unausgehärtete verformbare Platte (9) ablegbar und in ihre endgültige Formgebung bringbar ist,
- der Formtisch (1) ist als ein um eine Wendeachse (3) um 180° drehbarer Wendetisch ausgebildet,
- mit einer ersten Übergabeeinrichtung zur Übergabe der noch unausgehärteten verformbaren Platte (9) auf die Oberseite des Formtisches (1),
- mit einer zweiten Übergabeeinrichtung zur Übergabe der in ihre endgültigen Formgebung gebrachten und in ihrer Schalung (7) befindlichen Platte (9) an eine Transporteinrichtung,
**gekennzeichnet durch folgende Merkmale:**
- es ist ein oberhalb des Formtisches (1) über diesen hinwegfahrbares Schießband (27) zur Übergabe der noch unausgehärteten verformbaren Platte (9) auf die Oberseite des Formtisches (1) vorgesehen,
- die erste Übergabevorrichtung zur Übergabe einer jeweils benötigten Schalung (7) umfaßt eine aus der Oberseite des Formtisches (1) wirksame Zuführeinrichtung, mittels der die von der Übergabevorrichtung jeweils bereitgestellte Schalung (7) auf der Oberseite des Formtisches (1) an diesen übergeben und auf die zuvor aufgelegte noch unausgehärtete Platte (9) ablegbar ist,
- auf der Unterseite des Formtisches (1) als Übergabeeinrichtung lediglich die zweite Übergabeeinrichtung zur Übergabe der in ihre endgültige Form gebrachten und in ihrer Schalung (7) befindlichen Platte (9) zum Abtransport vorgesehen ist.

3. Vorrichtung nach Anspruch 2, **dadurch gekennzeichnet,** das die Einrichtung zum Abtransport aus einem kontinuierlich umlaufenden Transportband (5) besteht.

4. Vorrichtung nach Anspruch 2 oder 3, **dadurch gekennzeichnet**, daß die Einrichtung zum Abtransport eine Hubeinrichtung (5') umfaßt.

5. Vorrichtung nach einem der Ansprüche 2 bis 4, **dadurch gekennzeichnet**, daß eine Übergabe- und Stapeleinrichtung (10) zum Ergreifen, Anheben, Verfahren und Senken von mit den verformten noch unausgehärteten Platten (9) befüllten Schalungen (7) vorgesehen ist.

6. Vorrichtung nach Anspruch 5, **dadurch gekennzeichnet**, daß die eine Hebe- und Zuführeinrichtung (15) umfassende erste Übergabeeinrichtung sowie eine vorgesehen dritte Übergabeeinrichtung zur Übergabe der mit einer Platte befüllten Schalung von der Transporteinrichtung zu einem Stapelplatz über eine gemeinsame Trageinrichtung (21) verfahrbar ist.

## Claims

1. Method of manufacturing, in particular, corrugated fibre concrete elements, whereby an as yet unhardened deformable panel (9) is deposited onto a moulding table (1) preferably in the form of a corrugated table and brought into its final shape and deposited for hardening and/or setting in a mould (7) corresponding to the desired shaping and possibly stacked, to which end the unhardened panel (9), which has been deposited and then deformed on the moulding table (1), with a mould (7) placed from above thereon is turned after completion of the moulding process with the moulding table (1) and on completion of the turn is deposited downward, **characterized in that** the as yet unhardened deformable panel (9) has an underlying film (31) and is fed for shaping to the top surface of the moulding table (1) in such a way that the film rests on the moulding table (1).

2. Device in particular for effecting the method according to claim 1, having the following features:
- having a moulding table (1),
- onto the top of which an as yet unhardened deformable panel (9) may be deposited and brought into its final shape,
- the moulding table (1) takes the form of a turntable which is rotatable through 180° about a turning axis (3),
- having a first transfer device for transferring the as yet unhardened deformable panel (9) onto the top of the moulding table (1),
- having a second transfer device for transferring the panel (9), which has been brought into its final shape and is situated in its mould (7), to a transport device,
**characterized by the following features:**
- a shooting belt (27), which may travel above and beyond the moulding table (1), is provided for transferring the as yet unhardened deformable panel (9) onto the top of the moulding table (1),
- the first transfer device for transferring a mould (7) when required comprises a feed device, which is effective at the top of the moulding table (1) and by means of which the mould (7) supplied in each case by the transfer device is transferred at the top of the moulding table (1) onto said table and may be deposited onto the previously laid, as yet unhardened panel (9),
- on the underside of the moulding table (1) there is provided as a transfer device only the second transfer device for transferring the panel (9), which has been brought into its final shape and is situated in its mould (7), for transporting away.

3. Device according to claim 2, **characterized in that** the device for transporting away comprises a continuously revolving conveyor belt (5).

4. Device according to claim 2 or 3, **characterized in that** the device for transporting away comprises a lifting device (5').

5. Device according to one of claims 2 to 4, **characterized in that** a transfer and stacking device (10) is provided for gripping, lifting, moving and lowering moulds (7) charged with the deformed, as yet unhardened panels (9).

6. Device according to claim 5, **characterized in that** the first transfer device, which comprises a lifting and feed device (15), as well as a third transfer device provided for transferring the mould charged with a panel from the transport device to a stacking location is movable by means of a common carrying device (21).

## Revendications

1. Procédé de fabrication d'éléments en fibro-béton, en particulier ondulés, dans lequel une plaque (9) déformable, encore non durcie, est déposée sur une table de moulage (11) réalisée de préférence sous la forme d'une table à ondulation et mise à sa forme finale et déposée dans un coffrage, correspondant à la forme souhaitée, pour opérer son durcissement et/ou sa prise et, le cas échéant, être empilée, ce pourquoi la plaque (9) déposée sur la table de moulage (1) et déformée, non durcie, sur celle-ci est retournée, avec un coffrage (7) placé par le haut, une fois effectué le processus de moulage à l'aide de la table de moulage (1) et est déposée vers le bas après avoir opéré le retournement, caractérisé en ce que la plaque (9) déformable non encore durcie présente une feuille (31) sous-jacente et est amenée à la face supérieure de la table de moulage (1) pour effectuer le formage, de manière que la feuille repose sur la table de moulage (1).

2. Dispositif, en particulier pour mettre en oeuvre le procédé selon la revendication 1, présentant les caractéristiques suivantes :
- comportant une table de moulage (1),
- sur le dessus de laquelle une plaque (9) déformable non encore durcie peut être déposée et être mise à sa forme finale,
- la table de moulage (1) étant réalisée sous forme de table retournable, susceptible de tourner de 180° autour d'un axe de retournement (3),
- comportant un premier dispositif de transfert, pour effectuer le transfert de la plaque (9) déformable non encore durcie, sur la face supérieure de la table de moulage (1),
- comportant un deuxième dispositif de transfert, pour effectuer le transfert de la plaque (9), mise à sa forme finale et se trouvant dans son coffrage (7), sur un dispositif de transport,
caractérisé par les caractéristiques suivantes :
- une bande de tirage (27) est prévue au-dessus de la table de moulage (1) déplaçable sur celle-ci, pour assurer le transfert de la plaque (9) non encore durcie sur la face supérieure de la table de moulage,
- le premier dispositif de transfert, destiné au transfert d'un coffrage (7) correspondant nécessaire, comprend un dispositif d'amenée agissant en face supérieure de la table de moulage (1), au moyen duquel le coffrage (7) disposé chaque fois par le dispositif de transfert est transféré sur la face supérieure de la table de moulage (1), et peut être déposé sur la plaque (9), ayant été déposée auparavant mais non encore durcie,
- en face inférieure de la table de moulage (1) est prévu, pour l'évacuation, à titre de dispositif de transfert, seulement le deuxième dispositif de transfert pour effectuer le transfert à destination du transport d'évacuation de la plaque (9), mise à sa forme finale et se trouvant dans son coffrage (7).

3. Dispositif selon la revendication 2, caractérisé en ce que le dispositif destiné à l'évacuation est composé d'une bande transporteuse (5) circulant en continu.

4. Dispositif selon la revendication 2 ou 3, caractérisé en ce que le dispositif destiné à l'évacuation comprend un dispositif de levage (5').

5. Dispositif selon l'une des revendications 2 à 4, caractérisé en ce qu'est prévu un dispositif de transfert et d'empilage (10), pour saisir, soulever, déplacer et abaisser des coffrages (7), garnis avec des plaques (9) formées mais non encore durcies.

6. Dispositif selon la revendication 5, caractérisé en ce que le premier dispositif de transfert, comprenant un dispositif de levage et d'amenée (15), ainsi qu'un troisième dispositif de transfert prévu pour transférer le coffrage garni d'une plaque depuis le dispositif de transport à un emplacement d'empilage, sont déplaçables par l'intermédiaire d'un dispositif support (21) commun.
